# FASCICULE DE BREVET EUROPEEN

(11) **EP 0 848 132 B1**
(45) Date de publication et mention de la délivrance du brevet: **13.08.2003**
(21) Numéro de dépôt: 97420221.0
(22) Date de dépôt: 27.11.1997
(51) Int. Cl.: E06B 3/48, E05D 15/24, E05D 1/04

(54) **Portes sectionnelles de fermeture**
Sektionaltüren
Sectional doors

(30) Priorité: 10.12.1996 FR 9615407
(43) Date de publication de la demande: 17.06.1998
(73) Titulaire: Fit Carrosserie, 91540 Fontenay le Vicomte (FR)
(72) Inventeur: Denoual, Daniel, 91700 Saint Genevieve Des Bois (FR); Perroux, Maurice, 42100 Saint Etienne (FR)
(74) Mandataire: Duthoit, Michel

(56) Documents cités:
- GB-A- 2 072 248
- US-A- 3 067 814
- US-A- 4 771 816
- US-A- 4 979 553

## Description

L'invention se rattache aux secteurs techniques des portes dites sectionnelles, c'est-à-dire incluant plusieurs panneaux articulés les uns aux autres et susceptibles de coulisser le long de profils de guidage pour assurer l'ouverture ou la fermeture d'endroits variés, pouvant être déplacés ou non, tels que véhicules de transport de marchandises, ou de garages ou autres lieux de stockage.

Le concept des portes sectionnelles à panneaux est bien connu dans de nombreuses applications de fermeture et est notamment décrit dans le document US-A-4 979 553. Ces portes sont agencées avec une pluralité de panneaux en bois, en métal, en plastique ou autre matériau qui vont s'accoupler les uns aux autres grâce à des formes particulières d'emboîtement permettant leur déplacement le long de rails de guidage présentant plusieurs profils permettant de passer d'un plan vertical à un plan horizontal et vice-versa en vue de l'ouverture ou la fermeture permettant l'accès à l'endroit désiré.

Dans l'exemple non limitatif des portes sectionnelles utilisées pour la fermeture de camions, représentées aux figures 1 et 2 des dessins, des rails de guidage sont fixés verticalement sur les montants intérieurs de la plate-forme du châssis du véhicule. Ces rails comprennent une partie verticale correspondant à la hauteur de l'ouverture, un rayon de courbure avec en prolongement une partie de rail horizontal. Les différents panneaux de la porte sont par exemple en matériau bois et présentent des profils complémentaires en feuillure permettant la mise en place d'un joint d'étanchéité entre les sections successives de panneaux. Par ailleurs, il est prévu aux extrémités du panneau supérieur, du panneau inférieur, et de certains panneaux intermédiaires de positionner des roulettes de guidage susceptibles de coulisser dans le chemin de roulement formé sur les rails. Ces roulettes comprennent un axe qui est fixé extérieurement à la section des panneaux. Ce type de porte sectionnelle est plus particulièrement décrit dans le document GB-A- 2 072 248.

De telles portes ainsi conçues présentent de nombreux inconvénients. Tout d'abord, les roulettes de guidage sont soumises à des efforts de sollicitation importants et il est nécessaire de procéder régulièrement à leur changement. Tel que le montage est effectué, la mise en oeuvre de ce changement est peu pratique. Par ailleurs, les panneaux sont lourds et exigent des puissances de motorisation importantes permettant le déplacement de la porte en phase ouverture-fermeture. Egalement, il y a lieu de signaler que toute détérioration d'un panneau est extrêmement gênante car il est nécessaire de démonter l'ensemble de la porte et non le panneau abîmé proprement dit.

On connaît, par le brevet US n° 3.067.814, l'assemblage de montants pour portes présentant des extrémités complémentaires s'ajustant l'une dans l'autre en formant une articulation à rotule et autorisant le centrage d'axe de liaison.

Le but recherché selon l'invention était donc de mettre en oeuvre un nouveau dispositif d'articulation et de fixation des panneaux constituant des portes sectionnelles.

Un autre but recherché était de réaliser un dispositf qui permette une meilleure protection des roulettes de guidage associées tout en permettant leur changement rapide en cas de détérioration.

Ces buts et d'autres encore ressortiront bien de la suite de la description.

Selon une première caractéristique de l'invention, la porte sectionnelle de fermeture, du type comprenant une pluralité de panneaux agencés chacun avec une ou deux formes d'extrémité profilées, partiellement sphériques non fermées permettant, après accouplement entre elles selon deux panneaux consécutifs, la formation d'une articulation non fermée en rotule des panneaux entre eux et autorisant le positionnement d'axes de liaison, lesdits panneaux étant associés à des moyens permettant leur déplacement d'une position verticale à une position horizontale pour autoriser l'ouverture ou la fermeture de porte, caractérisée en ce que lesdites formes, agencées sur tout ou partie de la longueur des panneaux, sont profilées intérieurement pour autoriser sur tout ou partie de leur longueur le positionnement et logement d'axes de liaison associés aux moyens d'entraînement et de déplacement de l'ensemble desdits panneaux d'une part, et en ce que lesdites formes sont agencées pour autoriser la réception et l'emboîtement d'une pièce complémentaire profilée constituant un cavalier réalisé en une ou plusieurs parties sur la longueur des différents panneaux et formant cache en assurant la finition fermée de l'articulation en rotule, d'autre part.

Pour fixer l'objet de l'invention illustré d'une manière non limitative aux figures des dessins où :
- La figure 1 est une vue à caractère schématique en perspective et avant montage d'une porte sectionnelle selon l'art antérieur appliqué à une fermeture de véhicule.
- La figure 2 est une vue à caractère schématique de profil selon l'art antérieur illustrant le profil des éléments de guidage de la porte sectionnelle.
- La figure 3 est une vue en perspective éclatée, partielle, illustrant la partie supérieure d'une porte sectionnelle selon l'invention.
- La figure 4 est une vue en coupe partielle illustrant la mise en place de la porte sectionnelle selon la figure 3
- La figure 5 est une vue en coupe transversale illustrant un panneau selon l'invention.
- Les figures 5a, 5b et 5c sont des vues à caractère schématique et partiel illustrant le principe d'articulation des panneaux entre eux et leur montage.
- La figure 6 est une vue illustrant deux panneaux consécutifs articulés.
- Les figures 7 et 8 sont des vues partielles illustrant par exemple la mise en oeuvre du panneau inférieur.
- La figure 9 est une vue en coupe longitudinale illustrant la protection des axes de liaison ou axes de roulettes de guidage lors de la fermeture et l'ouverture des portes.
- La figure 10 est une vue en plan partiel en coupe longitudinale montrant le montage de l'ensemble.
- La figure 11 est une vue en perspective illustrant le montage et le démontage des axes de roulettes de guidage.

Afin de rendre plus concret l'objet de l'invention, on le décrit maintenant d'une manière non limitative illustrée aux figures des dessins.

La porte sectionnelle est référencée par (I) et comprend plusieurs panneaux (2) montés et accouplés consécutivement. Cette porte est destinée à être positionnée dans un encadrement (3) pouvant être la zone d'ouverture et de chargement d'un véhicule de marchandises. Ce dernier comprend ainsi un linteau fixe (4) supérieur et des parois (5) longitudinales contre lesquelles sera positionné un rail de guidage (6) présentant un profil permettant le coulissement de roulettes ou galets (7) associés aux panneaux pour prendre une position de fermeture totale de l'encadrement, ou d'ouverture de celui-ci. Le rail comporte ainsi un plan vertical (6a), une zone de courbure (6b) et un plan horizontal (6c). Une motorisation appropriée de tout type connu est utilisée pour assurer les différents déplacements.

Selon l'invention, chaque panneau (2), à l'exception des panneaux d'extrémités supérieur (2A) et inférieur (2B) est réalisé avec deux formes d'extrémité (2a), (2b) particulières et complémentaires permettant la formation d'une articulation non fermée en rotule des panneaux entre eux. Ces formes (2a)-(2b) sont établies sur tout ou partie de la longueur des panneaux. Une première forme (2a) est réalisée avec une partie partiellement sphérique non fermée, laissant apparaître une ouverture (2a-1). L'une (2a-2) des extrémités se raccorde au plan (2a-3) extérieur du panneau, l'autre extrémité (2a-4) est débordante du chant latéral (2a-5). Ladite partie sphérique est établie pour constituer extérieurement et intérieurement logement.

L'autre extrémité (2b) du panneau (2) est agencée avec un profil intérieur curviligne (2b-1) établi selon un rayon correspondant à la partie sphérique de la première extrémité (2a) de panneau pour constituer un plan d'appui et de renvoi. Ce profil curviligne (2b-1) est prolongé extérieurement par une partie débordante en forme de sphère (2b-2) non fermée en faisant apparaître une ouverture (2b-3) en une fente (2b-4) ou logement de ladite première extrémité (2a-2) du panneau. Cette forme en sphère se situe sensiblement dans le même plan que la précédente de sorte que l'accouplement de deux panneaux consécutifs s'effectue par l'introduction de la première extrémité (2a-4) sphérique dans la fente (2b-4) précitée de la deuxième (2b) extrémité du panneau. Selon une disposition importante, les ouvertures (2a-1) et (2b-7) établies sur chacune desdites parties sphériques sont identiques et viennent en regard l'une de l'autre lorsque les panneaux consécutifs sont strictement en alignement axial. Le diamètre intérieur de ladite seconde sphère est établi avantageusement pour autoriser le positionnement, centrage et maintien de l'axe de liaison ou l'axe (7a) de roulettes (7) de guidage du type précité. Le fond intérieur (2b-5) de ladite seconde sphère présente une forme curviligne en saillie pouvant constituer le siège de l'axe de roulettes précité.

Afin d'assurer la protection intérieure du dispositif précité, il est rapporté une pièce (8) complémentaire formant cache et accessoirement constituant le support de roulettes. Cette pièce est établie sous forme d'un cavalier profilé sensiblement avec des formes curvilignes en U pour être engagées à l'intérieur des parties sphériques précitées formées sur les panneaux. Cette pièce formant cavalier présente ainsi des ailes (8a) formant lèvres susceptibles d'être articulées par des réductions d'épaisseur (8b) avec la face de fond (8c) du cavalier. Celui-ci offre ainsi une certaine élasticité. Sa face extérieure (8d) est également à profil sphérique pour venir s'emboîter et fermer précisément les parties complémentaires du dispositif. L'axe de roulettes est parfaitement maintenu entre les lèvres du cavalier et le fond de la partie sphérique du panneau.

Ledit cavalier est enlevable très facilement, permettant ainsi de saisir si nécessaire l'axe (7a) de roulette pour la changer. Ce cavalier (8)est avantageusement réalisé avec une longueur correspondant sensiblement à la longueur de l'axe de roulettes. Deux cavaliers (8) dits « d'extrémité » de ce type sont positionnés à l'endroit de chaque axe de roulettes opposés par rapport aux extrémités des panneaux. Un cavalier intermédiaire (9) de grande longueur vient ensuite coiffer l'espace restant. Sans sortir du cadre de l'invention, des formes en butée peuvent être établies sur certain des panneaux pour limiter le degré d'ouverture des panneaux entre eux.

En se référant à la figure 11 des dessins, on a illustré le montage et le démontage des roulettes de guidage. Les panneaux successifs étant accouplés, l'axe de roulette est positionné dans le rail et dans l'évidement intérieur de la rotule constituée. Un cavalier dit «d'extrémité» est mis en place dans la zone d'accouplement des panneaux mais en déport de l'extrémité de l'axe de roulette. En jouant sur l'élasticité des lèvres du cavalier, celui-ci est introduit puis est glissé latéralement vers la roulette en enveloppant l'axe de roulette. On procède ainsi aux deux extrémités des panneaux à partir de deux cavaliers (8) d'extrémité. Puis un cavalier (9) intermédiaire est mis en place pour immobiliser l'ensemble.

La porte sectionnelle est agencée avec la ou les formes d'extrémité (2a-2b) desdits panneaux profilées intérieurement pour autoriser sur tout ou partie de leur longueur le positionnement et logement d'axes de liaison associés aux moyens d'entraînement et de déplacement de l'ensemble desdits panneaux d'une position horizontale à une position verticale et vice-versa

Le panneau supérieur (2A) est destiné à être accouplé par des bielles (10) de liaison ou équivalent au système d'entraînement de la porte. A cet effet, ledit panneau supérieur présente dans sa partie haute une forme en caisson (2A-1) établi sur toute sa longueur et recevant directement moulé un profil (2A-2) à gorge sphérique du type précité, avec une ouverture frontale (2A-3) et une cavité intérieure (2A-4) susceptible d'autoriser le positionnement et le centrage d'un axe de liaison (11) transversal. Ce dernier est disposé en bout des deux bielles (10) accouplées au mécanisme d'entraînement. Ces bielles sont agencées avec une fente ou lumière (10a) permettant l'introduction de l'axe d'un galet (7) se déplaçant sur les rails. L'axe (11) est solidarisé de toute manière appropriée à l'extrémité des bielles. Cet axe est engagé et clipsé dans la cavité (2A-4) tandis qu'un cavalier (8) de même nature que précédemment est engagé à son tour et vient s'ajuster sur l'axe et sur le profil (2A-2) à gorge sphérique.

A titre complémentaire, l'extrémité supérieure dudit panneau (2A) présente une patte (12) en retrait autorisant le positionnement d'un joint (13) d'étanchéité.

Dans la partie basse de la porte est rapporté un profil (14) s'adaptant sur le panneau inférieur (2B) sur toute la longueur de celui-ci. Ce profil présente un débordement extérieur une forme sphérique (14a) du type décrit précédemment venant s'emboîter et se fixer sur l'extrémité inférieure du panneau (2B), avec utilisation d'un cavalier (8) de fermeture.

La porte sectionnelle ainsi décrite présente de nombreux avantages. Tout particulièrement on cite les points suivants :
- facilité de changement de panneaux et des roulettes en cas de détérioration,
- montage aisé des cavaliers (8 et 9),
- protection desdites roulettes et de leur axe,
- simplicité de montage des panneaux.

Les panneaux peuvent être réalisés en matière plastique ou autres matériaux tels que aluminium à l'aide de filières appropriées.

## Revendications

1. Porte sectionnelle de fermeture, du type comprenant une pluralité de panneaux agencés chacun avec une ou deux formes d'extrémité (2a - 2b) profilées, partiellement sphériques non fermées permettant, après accouplement entre elles, selon deux panneaux consécutifs, la formation d'une articulation en rotule des panneaux entre eux et autorisant le positionnement d'axes de liaison (7a), lesdits panneaux étant associés à des moyens (7) permettant leur déplacement d'une position verticale à une position horizontale pour autoriser l'ouverture ou la fermeture de porte, **caractérisée en ce que** lesdites formes (2a-2b), agencées sur tout ou partie de la longueur des panneaux, sont profilées intérieurement pour autoriser sur tout ou partie de leur longueur le positionnement et logement des axes de liaison (7a) associés aux moyens (7) d'entraînement et de déplacement de l'ensemble desdits panneaux d'une part, et **en ce que** lesdites formes (2a-2b) sont agencées pour autoriser la réception et l'emboîtement d'une pièce complémentaire profilée constituant un cavalier (8) réalisé en une ou plusieurs parties sur la longueur des différents panneaux et formant cache en assurant la finition fermée de l'articulation en rotule, d'autre part.

2. Porte sectionnelle selon la revendication 1, **caractérisée en ce que** un ou des panneaux sont agencés avec une première forme d'extrémité (2a) réalisée avec une partie partiellement sphérique non fermée laissant apparaître une ouverture (2a-1), ladite partie sphérique étant établie pour constituer extérieurement et intérieurement un logement, ladite première partie (2a) étant en débordement par une extrémité (2a-4) du chant latéral (2a-5) de l'extrémité du panneau et par l'autre de ses extrémités (2a-2) en raccordement au plan (2a-3) extérieur du panneau.

3. Porte sectionnelle selon la revendication 2, **caractérisée en ce que** un ou des panneaux sont agencés avec une deuxième forme d'extrémité (2b) présentant un profil intérieur curviligne (2b-1) établi selon un rayon correspondant à la partie sphérique de la premiére forme d'extrémité (2a) du panneau en constituant un plan d'appui et de renvoi, ledit profil (2b-1) étant prolongé extérieurement par une partie débordante en forme de sphère (2b-2) non fermée faisant apparaître une ouverture (2b-3) et une fente (2b-4) formant logement de ladite première forme d'extrémité (2a-2), et **en ce que** les ouvertures (2a-1) et (2b-3) étant établies pour venir en regard l'une de l'autre lorsque les panneaux consécutifs sont en alignement axial.

4. Porte sectionnelle selon la revendication 3, **caractérisée en ce que** le fond intérieur (2b-5) de la partie sphérique de la deuxième forme d'extrémité (2b) présente une forme curviligne en saillie constituant le siège de l'axe de liaison (7a), le diamètre intérieur de ladite partie sphérique autorisant le positionnement, centrage et maintien dudit axe (7a) de liaison.

5. Porte sectionnelle selon l'une quelconque des revendications 2 à 4, **caractérisée en ce que** les formes (2a -2b) d'extrémité sont susceptibles de recevoir au moins une cavalier (8) formant cache profilé en U, présentant des ailes (8a) formant lèvres à capacité élastique de déformation et une face extérieure (8d) à profil sphérique s'emboîtant dans les formes d'extrémité (2a - 2b) et fermant l'articulation.

6. Porte sectionnelle selon la revendication 5, **caractérisée en ce qu'**elle comprend sur la longueur des zones d'articulation des panneaux consécutifs, deux cavaliers d'extrémité (8) établis sur une longueur correspondant sensiblement à la longueur de l'axe de liaison et un cavalier intermédiaire (9) de grande longueur, et **en ce que** les cavaliers d'extrémité sont engagés dans les zones d'articulation des panneaux au-delà de l'extrémité des axes de liaison, puis sont déplacés par glissement pour envelopper lesdits axes de liaison, le cavalier intermédiaire (9) étant positionné pour assurer la finition et l'immobilisation de l'ensemble.

7. Porte sectionnelle selon l'une quelconque des revendications 1 à 6, **caractérisée en ce que** le panneau supérieur (2A) est accouplé à des moyens (10) de liaison au système d'entraînement de la porte, ledit panneau présentant dans sa partie haute une forme en caisson (2A-1) recevant directement moulé un profil (2A-2) à gorge sphérique avec une ouverture frontale (2A-3) et une cavité intérieure (2A-4) autorisant le positionnement et le centrage d'un axe de liaison (11) associé aux moyens de liaison (10), un ou des cavaliers (8) (9) étant rapportés et engagés sur le profil (2A-2).

8. Porte sectionnelle selon la revendication 7, **caractérisée en ce que** l'extrémité supérieure du panneau supérieur (2A) présente une patte (12) en retrait autorisant le positionnement d'un joint (13) d'étanchéité.

9. Porte sectionnelle selon l'une quelconque des revendications 1 à 8, **caractérisée en ce que** dans la partie basse de la porte est rapporté un profil (14) s'adaptant sur le panneau inférieur (2B), ledit profil présentant une forme sphérique (14a) s'emboîtant et se fixant sur l'extrémité inférieure du panneau inférieur (2B) avec utilisation d'un cavalier (8) de fermeture.

10. Porte sectionnelle selon l'une quelconque des revendications 1 à 9 **caractérisée par** son application à la fermeture de véhicule de transport et de marchandise.

## Patentansprüche

1. Brandschutztür zum Verschließen, der Art umfassend eine Mehrheit von Platten, die jeweils mit einer oder zwei profilierten, teilweise sphärischen, nicht geschlossenen Endformen (2a - 2b) vorgesehen sind, ermöglichend, nach der Verbindung miteinander entsprechend von zwei aufeinanderfolgenden Platten, eine Gelenkverbindung der Platten untereinander zu bilden und erlaubend, die Verbindungsachsen (7a) zu positionieren, wobei die besagten Platten Mitteln (9) zugeordnet sind, die ihre Verschiebung aus einer vertikalen Position in eine horizontale Position erlauben, um das Öffnen oder das Verschließen der Tür zu erlauben, **dadurch gekennzeichnet, daß** die besagten Formen (2a-2b), die auf der ganzen Länge der Platten oder nur auf einem Teil davon angeordnet sind, innerlich profiliert sind, um auf ihrer ganzen Länge oder nur auf einem Teil davon das Positionieren und die Verlagerung der Verbindungsachsen (7a) zu erlauben, die den Mitteln (7) zum Antrieb und zur Verschiebung der Gesamtheit der besagten Platten zugeordnet sind, einerseits, und daß die besagten Formen (2a-2b) angeordnet sind, um die Aufnahme und die Einfügung eines profilierten Ergänzungsstücks zu erlauben, das einen Bügel (8) bildet, der aus einem oder mehreren Teilen auf der Länge der verschiedenen Platten ausgeführt ist und eine Verhüllung bildet, gewährleistend die abschließende Abfertigung des Kugelgelenks, andererseits.

2. Brandschutztür nach Anspruch 1, **dadurch gekennzeichnet, daß** eine Platte bzw. Platten mit einer ersten Endform (2a) versehen sind, die mit einem teilweise sphärischen, nicht geschlossenen Teil ausgestaltet ist, eine Öffnung (2a-1) erscheinen lassend, wobei der besagte sphärische Teil errichtet ist, um äußerlich und innerlich eine Lagerung zu bilden, wobei der besagte erste Teil (2a) durch ein Ende (2a-4) der Seitenkante (2a-5) das Plattenende überragt und durch das andere seiner Enden (2a-2) mit der Außenebene (2a-3) der Platte verbunden ist.

3. Brandschutztür nach Anspruch 2, **dadurch gekennzeichnet, daß** eine oder mehrere Platten mit einer zweiten Endform (2b) versehen sind, die ein gekrümmtes inneres Profil (2b-I) aufweist, das nach einem Radius errichtet wurde, der dem sphärischen Teil der ersten Endform (2a) der Platte entspricht, bildend eine Abstütz- und Winkelebene, wobei das besagte Profil (2b-1) äußerlich durch einen darüber hinausragenden Teil mit nicht geschlossener sphärischer Gestalt (2b-2) verlängert sei, der eine Öffnung (2b-3) und eine Spalte (2b-4) erscheinen läßt, welche die Lagerung der besagten ersten Endform (2a-2) bilden, und daß die Öffnungen (2a-1) und (2b-3) errichtet sind, um in Bezug aufeinander gegenüberliegend zu sein, wenn die aufeinanderfolgenden Platten axial ausgerichtet sind.

4. Brandschutztür nach Anspruch 3, **dadurch gekennzeichnet, daß** der innere Boden (2b-5) des sphärischen Teils der zweiten Endform (2b) eine gekrümmte vorspringende Gestalt aufweist, die den Sitz der Verbindungsachse (7a) bildet, wobei der innere Durchmesser des besagten sphärischen Teils das Positionieren, das Zentrieren und die Aufrechterhaltung der besagten Verbindungsachse (7a) erlaubt.

5. Brandschutztür nach irgendeinem der Ansprüche 2 bis 4, **dadurch gekennzeichnet, daß** die Endformen (2a-2b) geeignet sind, wenigstens einen Bügel (4) aufzunehmen, der eine Verhüllung mit U-förmigem Profil bildet, aufweisend Flügel (8a), die Zünge mit elastischem Verformungsvermögen bilden, und eine Außenseite (8d) mit sphärischem Profil, die in die Endformen (2a - 2b) eingreift und die Gelenkverbindung schließt.

6. Brandschutztür nach Anspruch 5, **dadurch gekennzeichnet, daß** sie auf der Länge der Bereiche der Gelenkverbindung der aufeinanderfolgenden Platten zwei Endbügel (8), die auf einer Länge errichtet sind, welche im wesentlichen der Länge der Verbindungsachse entspricht, und einen Zwischenbügel (9) von großer Länge umfaßt, und daß die Endbügel in den Bereichen der Gelenkverbindung der Platten außerhalb der Enden der Verbindungsachsen eingefügt sind, anschließend durch Gleiten verschoben werden, um die besagten Verbindungsachsen zu umhüllen, wobei der Zwischenbügel (9) positioniert sei, um die Endfertigung und die Sperrung der Gesamtheit zu gewährleisten.

7. Brandschutztür nach irgendeinem der Ansprüche 1 bis 6, **dadurch gekennzeichnet, daß** die obere Platte (2A) an Mitteln (10) zur Verbindung mit dem System zum Türantrieb angeschlossen ist, wobei die besagte Platte in ihrem oberen Teil die Form eines Kastens (2A-1) aufweist, aufnehmend ein direkt geformtes Profil (2A-2) sphärischer Kehle mit einer stirnseitigen Öffnung (2A-3) und einer inneren Aushöhlung (2A-4), erlaubend, eine Verbindungsachse (11) zu positionieren und zu zentrieren, die den Verbindungsmitteln (10) zugeordnet ist, wobei ein oder mehrere Bügel (8) (9) auf dem Profil (2A-2) angebracht und aufgesteckt seien.

8. Brandschutztür nach Anspruch 7, **dadurch gekennzeichnet, daß** das obere Ende der oberen Platte (2A) ein zurückstehendes Füßchen (12) aufweist, erlaubend, eine Dichtung (13) zu positionieren.

9. Brandschutztür nach irgendeinem der Ansprüche 1 bis 8, **dadurch gekennzeichnet, daß** im unteren Teil der Tür ein Profil (14) angebracht ist, das der unteren Platte (2B) angepaßt ist, wobei das besagte Profil eine sphärische Form (14a) aufweist, die in das untere Ende der unteren Platte (2B) eingreift und unter Benutzung eines verschließenden Bügels (8) befestigt wird.

10. Brandschutztür nach irgendeinem der Ansprüche 1 bis 9, **gekennzeichnet durch** ihre Anwendung zum Verschließen von Transport- und Handelsfahrzeugen.

## Claims

1. A sectional closing door, of the type comprising a plurality of panels each laid out with one or two shapes of profiled ends (2a -2b), partially spherical and not closed, enabling each after coupling to one another, as two consecutive panels, the formation of a ball and socket joint of the panels with respect to one another and allowing the positioning of connecting pins (7a), whereas said panels are associated with means (4) enabling their displacement from a vertical position to a horizontal position for opening or closing the door, **characterised in that** said shapes (2a - 2b), laid out over the whole length of the panels or a portion thereof, are profiled internally to allow over the whole length or a portion thereof, to position and to house the connecting pins (7a) associated with the means (7) for driving and moving the assembly of said panels of the one hand, and **in that** said shapes (2a - 2b) are laid out to allow the reception and the embedding of a complementary profiled part making up a bracket (8) realised in one or several sections over the length of the different panels and forming a cache while ensuring closed finish the ball and socket joint, on the other hand.

2. A sectional door according to claim 1, **characterised in that** one or several panels are laid out with a first end shape (2a) realised with a partially spherical, non closed, portion exhibiting an aperture (2a-1), whereas said spherical portion is established to form externally and internally a housing, whereby said first portion (2a) is in a cantilever position by one end (2a-4) of the lateral edge (2a-5) of the end of the panel and by the other of its ends (2a-2) in junction with the external plane (2a-3) of the panel.

3. A sectional door according to claim 2, **characterised in that** one or several panels are laid out with a second end shape (2b) exhibiting a curvilinear internal profile (2b-1) established according to a radius corresponding to the spherical portion of the first end shape (2a) of the panel forming a bearing and transmission plane thereof, whereas said profile (2b-1) is extended externally by a protruding section in the form of a non closed sphere (2b-2) exhibiting an aperture (2b-3) and a slot (2b-4) forming a housing for said first end shape (2a-2), and **in that** the apertures (2a-1) and (2b-3) are established to face each other when the consecutive panels are aligned axially.

4. A sectional door according to claim 3, **characterised in that** the internal bottom (2b-5) of the spherical portion of the second end shape (2b) exhibits a protruding curvilinear shape forming the seat of the connecting pin (7a), whereby the internal diameter of said spherical portion allows to position, to centre and to maintain said connecting pin (7a).

5. A sectional door according to any of the claims 2 to 4, **characterised in that** the end shapes (2a-2b) are capable of accommodating at least one bracket (8) forming a U-shaped profiled cache, exhibiting wings (8a) forming lips with a resilient deformation capacity and an external face (8d) of spherical profile nesting into the end shapes (2a - 2b) and closing the ball and socket joint.

6. A sectional door according to claim 5, **characterised in that** it comprises over the length of the ball and socket joint zones of the consecutive panels, two end brackets (8) established over a length corresponding substantially to the length of the connecting pin and a long intermediate bracket (9), and **in that** the end brackets are engaged into the ball and socket joint zones of the panels beyond the end of the connecting pins, then are slid along to surround said connecting pins, whereby the intermediate bracket (9) is positioned to ensure the finish and the immobilisation of the assembly.

7. A sectional door according to any of the claims 1 to 6, **characterised in that** the upper panel (2A) is coupled to linking means (10) with the driving system of the door, where as said panel exhibits in its upper section the form of a caisson (2A-1) accommodating a profile moulded directly (2A-2) with a spherical groove, a front aperture (2A-3) and an internal cavity (2A-4) allowing to position and to centre a connecting pin (11) associated with the linking means (10), whereby one or several brackets (8) (9) are added on and engaged on the profile (2A - 2).

8. A sectional door according to claim 7, **characterised in that** the upper end of the upper panel (2A) shows a recessed lug (12) enabling to position a seal joint (13).

9. A sectional door according to any of the claims 1 to 8, **characterised in that** in the lower portion of the door is added a profile (14) adapting to the lower panel (2B), whereas said profile has a spherical shape (14a), nesting into and then fixed at the lower end of the lower panel (2B) by using a closing bracket (8).

10. A sectional door according to any of the claims 1 to 9, **characterised by** its application to closing a transport and goods vehicle.
